# EUROPÄISCHE PATENTSCHRIFT

(11) **EP 3 408 475 B1**
(45) Veröffentlichungstag und Bekanntmachung des Hinweises auf die Patenterteilung: **09.12.2020**
(21) Anmeldenummer: 17712079.7
(22) Anmeldetag: 16.03.2017
(51) Int. Cl.: E05B 15/02, E05C 9/18

(54) **SCHLIESSTEIL UND VERFAHREN ZUM HERSTELLEN EINES SCHLIESSTEILS**
CLOSING PART AND METHOD FOR PRODUCING A CLOSING PART
PIÈCE DE FERMETURE ET PROCÉDÉ DE FABRICATION D'UNE PIÈCE DE FERMETURE

(30) Priorität: 24.03.2016 DE 102016105607
(43) Veröffentlichungstag der Anmeldung: 05.12.2018
(73) Patentinhaber: MACO Technologie GmbH, 5020 Salzburg (AT)
(72) Erfinder: NUSSDORFER, Martin, 5300 Hallwang (AT)
(74) Vertreter: Manitz Finsterwald Patent- und Rechtsanwaltspartnerschaft mbB
(86) Internationale Anmeldenummer: PCT/EP2017/056325
(87) Internationale Veröffentlichungsnummer: WO 2017/162527

(56) Entgegenhaltungen:
- EP-A2- 1 108 838
- DE-U1-202011 003 296
- FR-A1- 3 002 570

## Beschreibung

Die vorliegende Erfindung betrifft ein Verfahren zum Herstellen eines Schließteils für eine Beschlaganordnung eines Fensters, einer Tür oder dergleichen, wobei ein flächiges Rohbauteil aus Metall bereitgestellt und zu einem Halteteil umgeformt wird, das wenigstens einen Halteabschnitt für ein Verriegelungselement des Fensters, der Tür oder dergleichen definiert.

Schließteile dienen dazu, den beweglichen Flügel eines Fensters, einer Tür oder dergleichen bei Bedarf gegenüber dem Blendrahmen des Fensters, der Tür oder dergleichen zu verriegeln. Typischerweise ist ein derartiges Schließteil am Blendrahmen angeordnet, während ein oder mehrere zugeordnete Verriegelungselemente am Flügel anordnet sind. Die Anordnung kann aber auch umgekehrt sein. Der Halteabschnitt kann eine Aufnahme zum Aufnehmen eines jeweiligen Verriegelungselements umfassen. Ein in einer solchen Aufnahme aufgenommenes Verriegelungselement wird bei einer Krafteinwirkung in Öffnungsrichtung des Flügels blockiert, so dass der Flügel nicht geöffnet werden kann. Das Schließteil und insbesondere der Halteabschnitt können dabei in vielfältiger Weise ausgebildet sein. Beispielsweise kann der Halteabschnitt als Aussparung mit im Wesentlichen U-förmigem Rand ausgeführt sein. Alternativ kann der Halteabschnitt aber auch lediglich zu zwei Seiten oder auch nur zu einer Seite hin durch einen entsprechenden Anschlag begrenzt sein.

Ein dem Schließteil zugeordnetes Verriegelungselement - beispielsweise ein pilzkopfförmiger Riegelzapfen - ist üblicherweise an einer verschiebbar am Flügel gelagerten Treibstange angeordnet und zusammen mit dieser zwischen einer Freigabestellung und einer Blockierstellung verschiebbar. Häufig sind die Schließteile und die zugehörigen Verriegelungselemente in einem Freiraum zwischen dem Blendrahmen und dem Flügel, der so genannten Falzluft, angeordnet. Schließteile für Beschlaganordnungen können als Stanzbiegeteile aus Blech gefertigt sein. Es ist jedoch schwierig, die Herstellungskosten eines Schließteils gering zu halten und gleichzeitig eine ausreichende Stabilität des Schließteils zu gewährleisten. Zudem sind die durch Stanzen und Biegen erzielbaren Gestaltungsvarianten relativ eng begrenzt.

Die DE 20 2011 003 296 U1 offenbart eine Verriegelungsmulde zur Aufnahme eines Riegelbolzens in einer Trennwand- oder Flügeltüranordnung. Die Mulde ist aus Metall gefertigt und tiefgezogen.
Es ist eine Aufgabe der Erfindung, ein Verfahren zum Herstellen eines Schließteils anzugeben, das einfach durchführbar ist und erweiterte Gestaltungsoptionen ermöglicht.
Die Aufgabe wird durch ein Verfahren mit den Merkmalen des Anspruchs 1 gelöst.

Die Erfindung sieht vor, dass das flächige Rohbauteil in einem Tiefziehprozess zu dem Halteteil umgeformt wird. Ein Tiefziehprozess ist einfach und schnell durchführbar - beispielsweise mittels einer Anordnung aus Stempel und Matrize - und eignet sich gut für die Massenfertigung.

Die Erfindung sieht vor, dass ein Anpassungskörper aus Kunststoff, der zur Anlage an einen Blend- oder Flügelrahmen des Fensters, der Tür oder dergleichen ausgebildet ist, in das Halteteil eingesetzt wird. Mit anderen Worten kann das napfartige Halteteil einem Kunststoffbauteil übergestülpt werden. Bei dieser Vorgehensweise wird ein wenigstens zweiteiliges Schließteil hergestellt, das ein Metallbauteil und ein Kunststoffbauteil umfasst. Gegenüber einem massiven Metallbauteil ist ein kombiniertes Metall-Kunststoff-Bauteil leichter und kostengünstiger. Außerdem ermöglicht die zweiteilige Bauweise die Verwendung ein und desselben Halteteils mit unterschiedlichen Anpassungskörpern, so dass ein durch Tiefziehen hergestelltes Halteteil an unterschiedlich ausgestalteten Rahmen angebracht werden kann.

Erfindungsgemäß wird das flächige Rohbauteil in dem Tiefziehprozess zu einem napfförmigen Halteteil mit einer einseitigen Napföffnung geformt. Es wird also durch Tiefziehen ein Hohlkörper gebildet, der von der Gesamtgestalt her einseitig geöffnet ist, hierbei aber in den die Napföffnung umschließenden Wänden weitere Öffnungen, z. B. in Form von Aufnahmen für Verriegelungselemente, aufweisen kann. Ein napfförmiges Halteteil weist bei gleicher Materialstärke eine höhere Festigkeit auf als beispielsweise ein Stanzbiegeteil mit U-förmigem Querschnitt. Das bedeutet, dass ein napfförmiges Halteteil bei vorgegebener Festigkeit aus dünnerem Material und somit kostengünstiger gefertigt werden kann als ein gebogenes oder gekröpftes Profil mit denselben Grundmaßen.

In dem Tiefziehprozess kann ein Flansch gebildet werden, der wenigstens abschnittsweise um die Napföffnung umläuft. Ein solcher Flansch erhöht die Stabilität des Halteteils und bildet außerdem eine Anlagefläche zum Anlegen des Schließteils an einen Rahmen oder zum Anlegen eines zusätzlichen Bauteils an das Halteteil.

Gemäß einer Ausführungsform der Erfindung wird ein flächiges Rohbauteil bereitgestellt, das eine Dicke von höchstens 2 mm, bevorzugt von höchstens 1,5 mm, aufweist. Dies ermöglicht eine besonders kostengünstige Herstellung.

Eine spezielle Ausgestaltung der Erfindung sieht vor, dass das in dem Tiefziehprozess erzeugte Halteteil einen der Napföffnung gegenüberliegenden, zumindest im Wesentlichen ebenen Boden sowie quer zu diesem verlaufende Seitenwandabschnitte umfasst. Vorzugsweise ist das Halteteil also wannen- oder muldenartig geformt. Dies ermöglicht eine besonders einfache Fertigung.

In dem Tiefziehprozess kann wenigstens eine Verstärkungssicke in den Boden eingebracht werden, um die Stabilität weiter zu erhöhen. Grundsätzlich könnte eine solche Verstärkungssicke auch vor oder nach dem Tiefziehprozess in den Boden eingebracht werden.

Es kann ein flächiges Rohbauteil bereitgestellt werden, das wenigstens eine Aussparung zur Bildung einer Aufnahmeöffnung für das Verriegelungselement aufweist. Ein nachträgliches Hineinschneiden einer Aufnahmeöffnung in das tiefgezogene Halteteil ist dann nicht erforderlich.

Speziell kann vorgesehen sein, dass in dem Tiefziehprozess eine Umrandung der Aussparung zumindest abschnittsweise umgebogen wird, insbesondere in einen Innenraum des Halteteils hinein. Durch solche umgebogenen Streifen, Zungen, Laschen oder dergleichen lässt sich die Stabilität des hergestellten Schließteils weiter erhöhen. Grundsätzlich könnte das zumindest abschnittsweise Umbiegen der Umrandung der Aussparung auch nachträglich, das heißt nach dem Tiefziehprozess und insbesondere nach dem Entnehmen des Halteteils aus dem entsprechenden Tiefziehwerkzeug erfolgen. Alternativ oder zusätzlich kann vorgesehen sein, dass in dem Tiefziehprozess oder nach dem Tiefziehprozess eine Umrandung einer nicht zur Bildung einer Aufnahmeöffnung vorgesehenen Aussparung - beispielsweise eines Befestigungslochs - zumindest abschnittsweise umgebogen wird, insbesondere in einen Innenraum des Halteteils hinein.

Es kann auch nach dem Tiefziehprozess wenigstens eine Aufnahmeöffnung für das Verriegelungselement in das Halteteil geschnitten werden. Dies kann für bestimmte Anwendungen vorteilhaft sein.

Die Erfindung betrifft auch ein Schließteil für eine Beschlaganordnung eines Fensters, einer Tür oder dergleichen, das zur Befestigung an einem Blend- oder Flügelrahmen des Fensters, der Tür oder dergleichen ausgebildet ist und wenigstens einen Halteabschnitt für ein Verriegelungselement des Fensters, der Tür oder dergleichen aufweist.

Erfindungsgemäß ist der Halteabschnitt an einem napfförmigen Halteteil aus Metall ausgebildet, das eine einseitige Napföffnung mit einer zumindest im Wesentlichen geschlossenen Umrandung aufweist. Die vollständig um die Napföffnung umlaufende Umrandung gewährleistet eine besonders hohe Stabilität des Schließteils.

Vorzugsweise ist das napfförmige Halteteil als Tiefziehteil ausgeführt. Napfförmige Metallbauteile können durch Tiefziehen besonders schnell und kostengünstig gefertigt werden.

Die Umrandung der Napföffnung kann zur Anlage an den Blend- oder Flügelrahmen ausgebildet sein.

Ein erfindungsgemäßes Schließteil umfasst einen Anpassungskörper aus Kunststoff, der in das napfförmige Halteteil eingesetzt ist und der zur Anlage an den Blend- oder Flügelrahmen ausgebildet ist, wobei, bevorzugt, der Anpassungskörper aus der Napföffnung hervorragt. Diese Bauweise ermöglicht insbesondere eine Anpassung von Schließteilen an unterschiedliche Blend- oder Flügelrahmen.

Das napfförmige Halteteil kann im Bereich der Umrandung der Napföffnung einen Flansch aufweisen, der in vielfältiger Weise als Anlagefläche verwendbar ist.

Das napfförmige Halteteil kann ferner eine Wandstärke von höchstens 2 mm, bevorzugt von höchstens 1,5 mm, aufweisen. Es ist also bevorzugt, dass das napfförmige Halteteil aus relativ dünnem Material hergestellt ist, um Gewicht und Kosten zu sparen. Dies ist aufgrund des Stabilitätsgewinns durch die napfartige Bauform ermöglicht.

Weiterbildungen der Erfindung sind auch in den abhängigen Ansprüchen, der Beschreibung sowie den beigefügten Zeichnungen angegeben.

Die Erfindung wird nachfolgend beispielhaft unter Bezugnahme auf die Zeichnungen näher erläutert.
- Fig. 1: zeigt ein erfindungsgemäßes Schließteil in einer perspektivischen Ansicht schräg von oben.
- Fig. 2: zeigt das Schließteil gemäß Fig. 1 schräg von unten.
- Fig. 3: zeigt ein Halteteil des in Fig. 1 dargestellten Schließteils schräg von unten.
- Fig. 4: zeigt ein Halteteil und einen Anpassungskörper des in Fig. 1 dargestellten Schließteils in voneinander getrenntem Zustand in einer perspektivischen Ansicht schräg von oben.
- Fig. 5: zeigt die Anordnung gemäß Fig. 4 in einer Ansicht von unten.
- Fig. 6: zeigt die Anordnung gemäß Fig. 4 in einer seitlichen Ansicht.

Das in Fig. 1 und 2 dargestellte Schließteil 11 weist ein Halteteil 13 aus Metall sowie einen Anpassungskörper 15 aus Kunststoff auf und ist zum Anbringen an einem Blend- oder Flügelrahmen eines Fensters, einer Tür oder dergleichen ausgebildet.

Fig. 3 zeigt das Halteteil 13 in Einzeldarstellung. Wie gezeigt ist das Halteteil 13 topf- oder napfförmig ausgebildet, das heißt es definiert einen Innenraum oder Hohlraum 17 mit einer einseitigen Napföffnung 19. Speziell weist das Halteteil 13 einen der Napföffnung 19 gegenüberliegenden Boden 21 mit ebener Grundform sowie quer zu dem Boden 21 verlaufende Seitenwände 23a-d auf. Bei dem dargestellten Ausführungsbeispiel ist das Halteteil 13 länglich ausgeführt und weist dementsprechend zwei Längsseiten 24a, 24c und zwei Querseiten 24b, 24d auf. Von den beiden entlang der Querseiten 24b, 24d verlaufenden Seitenwänden 23b, 23d erstrecken sich jeweilige, parallel zum Boden 21 verlaufende Flansche 25.

Es ist darauf hinzuweisen, dass der Boden 21 an der Unterseite des durch das Halteteil 13 definierten Napfes angeordnet ist, aber nicht notwendigerweise an der Unterseite des Halteteils 13. Vielmehr wird in vielen praktischen Fällen der Boden 21 die Oberseite des Halteteils 13 sowie des Schließteils 11 bilden.

Am Boden 21 sind eine Verstärkungssicke 27 sowie drei Befestigungsöffnungen 29 in Form von Schraublöchern angeordnet. Wie dargestellt weisen die Befestigungsöffnungen 29 schräg zum Boden 21 verlaufende Begrenzungsränder 30 auf. Ferner sind in dem Halteteil 13 zwei Aufnahmeöffnungen 33a, 33b ausgebildet, die sich jeweils über Eck vom Boden 21 bis zu einer der entlang der Querseiten 24b, 24d verlaufenden Seitenwände 23b, 23d und durch diese hindurch erstrecken. Die entlang der Querseiten 24b, 24d verlaufenden Seitenwände 23b, 23d sind somit jeweils durch eine Lücke 35 unterbrochen. Die Flansche 25 erstrecken sich jedoch jeweils über die gesamte Querseite 24b, 24d, so dass insgesamt eine vollständig geschlossene Umrandung der Napföffnung 19 vorliegt. Hieraus resultiert eine hohe Stabilität des Halteteils 13.

Die Aufnahmeöffnungen 33a, 33b sind im Bereich des Bodens 21 durch bodenseitige Randstreifen 37 begrenzt, die in den Hohlraum 17 hineingebogen sind. In ähnlicher Weise sind die Aufnahmeöffnungen 33a, 33b im Bereich der Seitenwände 23b, 23d durch seitliche Randstreifen 39 begrenzt, die in den Hohlraum 17 hineingebogen sind.

Der in den Fig. 4-6 getrennt vom Halteteil 13 gezeigte Anpassungskörper 15 weist eine plattenförmige Basis 41 auf, von deren einer Flachseite drei Pfeiler 43 sowie zwei U-förmig verlaufende Stege 45 abstehen. Die Pfeiler 43 weisen jeweilige Durchführungen 47 auf. An der anderen Flachseite der Basis 41 sind zwei plattenförmige Eingriffsabschnitte 49 angeordnet.

Zur Herstellung des Halteteils 13 wird ein flächiges Rohbauteil aus Blech bereitgestellt und in eine in den Figuren nicht dargestellte Tiefziehvorrichtung mit Stempel und Matrize eingelegt. Vorzugsweise ist das flächige Rohbauteil aus einem relativ dünnen Blech von maximal 1,5 mm Dicke gefertigt. Anschließend wird das flächige Rohbauteil in der Tiefziehvorrichtung einem Tiefziehprozess unterzogen. Im Verlauf des Tiefziehprozesses werden der Hohlraum 17 und die Flansche 25 gebildet. Vorzugsweise werden auch die Verstärkungssicke 27, die Begrenzungsränder 30 sowie die bodenseitigen Randstreifen 37 während des Tiefziehprozesses gebildet, beispielsweise durch geeignete Formgebung des Stempels und/oder der Matrize. Die Befestigungsöffnungen 29 und die Aufnahmeöffnungen 33a, 33b können wahlweise vor oder nach dem Tiefziehprozess durch Schneiden oder Stanzen gebildet werden. Die seitlichen Randstreifen 39 werden vorzugsweise nach dem Tiefziehprozess durch Biegen gebildet.

Der Anpassungskörper 15 wird vorzugsweise in einem Kunststoff-Druckgussverfahren als einstückiges Bauteil gefertigt.

Zum Bilden des Schließteils 11 wird der Anpassungskörper 15 in den Hohlraum 17 des Halteteils 13 eingesetzt. Wie aus Fig. 1 und 2 hervorgeht sind das Halteteil 13 und der Anpassungskörper 15 derart geformt, dass bei dem zusammengesetzten Schließteil 11 die Durchführungen 47 mit den Befestigungsöffnungen 29 fluchten und die Eingriffsabschnitte 49 des Anpassungskörpers 15 aus der Napföffnung 19 hervorragen. Die Eingriffsabschnitte 49 können daher in passende Vertiefungen oder Nuten eines Blendrahmens eingesetzt werden, um so die Positionierung des Schließteils 11 bei der Montage zu erleichtern. Die Fixierung des Schließteils 11 am Blendrahmen erfolgt unter Verwendung von durch die Befestigungsöffnungen 29 und die Durchführungen 47 geführte Schrauben.

Die Aufnahmeöffnungen 33a, 33b dienen in grundsätzlich bekannter Weise der Aufnahme von nicht gezeigten Verriegelungselementen einer Beschlaganordnung. Grundsätzlich könnte das Halteteil 13 auch ohne den Anpassungskörper 15 ein funktionsfähiges Schließteil bilden.

Aufgrund der napfartigen Grundgestalt des Halteteils 13 sowie der durch die bodenseitigen Randstreifen 37 sowie die seitlichen Randstreifen 39 gebildeten Hinterschneidungen und Falzungen weist ein erfindungsgemäßes Schließteil 11 eine besonders hohe Festigkeit auf.

### Bezugszeichenliste

- 11: Schließteil
- 13: Halteteil
- 15: Anpassungskörper
- 17: Hohlraum
- 19: Napföffnung
- 21: Boden
- 23a-d: Seitenwand
- 24a, 24c: Längsseite
- 24b, 24d: Querseite
- 25: Flansch
- 27: Verstärkungssicke
- 29: Befestigungsöffnung
- 30: Begrenzungsrand
- 33a, 33b: Aufnahmeöffnung
- 35: Lücke
- 37: bodenseitiger Randstreifen
- 39: seitlicher Randstreifen
- 41: Basis
- 43: Pfeiler
- 45: Steg
- 47: Durchführung
- 49: Eingriffsabschnitt

## Patentansprüche

1. Verfahren zum Herstellen eines Schließteils (11) für eine Beschlaganordnung eines Fensters, einer Tür oder dergleichen, wobei ein flächiges Rohbauteil aus Metall bereitgestellt und zu einem Halteteil umgeformt wird, das wenigstens einen Halteabschnitt (33a, 33b) für ein Verriegelungselement des Fensters, der Tür oder dergleichen definiert, und wobei das flächige Rohbauteil in einem Tiefziehprozess zu dem Halteteil (13) umgeformt wird, und wobei das flächige Rohbauteil in dem Tiefziehprozess zu einem napfförmigen Halteteil (13) mit einer einseitigen Napföffnung (19) geformt wird,
**dadurch gekennzeichnet, dass**
ein Anpassungskörper (15) aus Kunststoff, der zur Anlage an einen Blend- oder Flügelrahmen des Fensters, der Tür oder dergleichen ausgebildet ist, in das Halteteil (13) eingesetzt wird.

2. Verfahren nach Anspruch 1,
**dadurch gekennzeichnet, dass**
in dem Tiefziehprozess ein Flansch (25) gebildet wird, der wenigstens abschnittsweise um die Napföffnung (19) umläuft.

3. Verfahren nach Anspruch 1 oder 2,
**dadurch gekennzeichnet, dass**
das in dem Tiefziehprozess erzeugte Halteteil (13) einen der Napföffnung (19) gegenüberliegenden, zumindest im Wesentlichen ebenen Boden (21) sowie quer zu diesem verlaufende Seitenwandabschnitte (23a-d) umfasst, insbesondere wobei in dem Tiefziehprozess wenigstens eine Verstärkungssicke (27) in den Boden (21) eingebracht wird.

4. Verfahren nach zumindest einem der vorstehenden Ansprüche,
**dadurch gekennzeichnet, dass**
ein flächiges Rohbauteil bereitgestellt wird, das eine Dicke von höchstens 2 mm, bevorzugt von höchstens 1,5 mm, aufweist.

5. Verfahren nach zumindest einem der vorstehenden Ansprüche,
**dadurch gekennzeichnet, dass**
ein flächiges Rohbauteil bereitgestellt wird, das wenigstens eine Aussparung zur Bildung einer Aufnahmeöffnung (33a, 33b) für das Verriegelungselement aufweist.

6. Verfahren nach Anspruch 5,
**dadurch gekennzeichnet, dass**
in dem Tiefziehprozess eine Umrandung der Aussparung zumindest abschnittsweise umgebogen wird, insbesondere in einen Innenraum (17) des Halteteils (13) hinein.

7. Verfahren nach zumindest einem der vorstehenden Ansprüche,
**dadurch gekennzeichnet, dass**
nach dem Tiefziehprozess wenigstens eine Aufnahmeöffnung (33a, 33b) für das Verriegelungselement in das Halteteil (13) geschnitten wird.

8. Schließteil (11) für eine Beschlaganordnung eines Fensters, einer Tür oder dergleichen, das zur Befestigung an einem Blend- oder Flügelrahmen des Fensters, der Tür oder dergleichen ausgebildet ist und wenigstens einen Halteabschnitt (33a, 33b) für ein Verriegelungselement des Fensters, der Tür oder dergleichen aufweist, wobei
der Halteabschnitt (33a, 33b) an einem napfförmigen Halteteil (13) aus Metall ausgebildet ist, das eine einseitige Napföffnung (19) mit einer zumindest im Wesentlichen geschlossenen Umrandung aufweist,
**gekennzeichnet durch**
einen Anpassungskörper (15) aus Kunststoff, der in das napfförmige Halteteil (13) eingesetzt ist und der zur Anlage an den Blend- oder Flügelrahmen ausgebildet ist.

9. Schließteil nach Anspruch 8,
**dadurch gekennzeichnet, dass**
das napfförmige Halteteil (13) als Tiefziehteil ausgeführt ist.

10. Schließteil nach Anspruch 8 oder 9,
**dadurch gekennzeichnet, dass**
die Umrandung der Napföffnung (19) zur Anlage an den Blend- oder Flügelrahmen ausgebildet ist.

11. Schließteil nach einem der Ansprüche 8 bis 10,
**dadurch gekennzeichnet, dass**
der Anpassungskörper (15) aus der Napföffnung (19) hervorragt.

12. Schließteil nach zumindest einem der Ansprüche 8 bis 11,
**dadurch gekennzeichnet, dass**
das napfförmige Halteteil (13) im Bereich der Umrandung der Napföffnung (19) einen Flansch (25) aufweist.

13. Schließteil nach zumindest einem der Ansprüche 8 bis 12,
**dadurch gekennzeichnet, dass**
das napfförmige Halteteil (13) eine Wandstärke von höchstens 2 mm, bevorzugt von höchstens 1,5 mm, aufweist.

## Claims

1. A method of manufacturing a closure part (11) for a fitting arrangement of a window, of a door or the like, wherein an areal unworked component composed of metal is provided and is reshaped into a holding part which defines at least one holding section (33a, 33b) for a locking element of the window, of the door or the like; and wherein
the areal unworked component is reshaped into the holding part (13) in a deep-drawing process, and wherein the areal unworked component is shaped into a cup-shaped holding part (13) having a cup opening (19) at one side in the deep-drawing process,
**characterized in that**
an adjustment body (15) composed of plastic which is configured for a placement at a frame or a leaf frame of the window, of the door or the like is inserted into the holding part (13).

2. A method in accordance with claim 1,
**characterized in that**
a flange (25) is formed in the deep-drawing process and at least sectionally runs around the cup opening (19).

3. A method in accordance with claim 1 or claim 2,
**characterized in that**
the holding part (13) produced in the deep-drawing process comprises an at least substantially planar base (21) disposed opposite the cup opening (19) and side wall sections (23a-d) extending transversely to said base (21), in particular with at least one reinforcement bead (27) being introduced into the base (21) in the deep-drawing process.

4. A method in accordance with at least one of the preceding claims,
**characterized in that**
an areal unworked component is provided which has a thickness of at most 2 mm, preferably of at most 1.5 mm.

5. A method in accordance with at least one of the preceding claims,
**characterized in that**
an areal unworked component is provided which has at least one recess for forming a reception opening (33a, 33b) for the locking element.

6. A method in accordance with claim 5,
**characterized in that**
a border of the recess is bent over at least sectionally, in particular into an inner space (17) of the holding part (13), in the deep-drawing process.

7. A method in accordance with at least one of the preceding claims,
**characterized in that**
at least one reception opening (33a, 33b) for the locking element is cut into the holding part (13) after the deep-drawing process.

8. A closure part (11) for a fitting arrangement of a window, of a door or the like which is configured for fastening to a frame or a leaf frame of the window, of the door or the like and which has at least one holding section (33a, 33b) for a locking element of the window, of the door or the like, wherein
the holding section (33a, 33b) is formed at a cup-shaped holding part (13) composed of metal which has a cup opening (19) at one side having an at least substantially closed border,
**characterized by**
an adjustment body (15) composed of plastic which is inserted into the cup-shaped holding part (13) and which is configured for a placement at the frame or the leaf frame.

9. A closure part in accordance with claim 8,
**characterized in that**
the cup-shaped holding part (13) is designed as a deep-drawn part.

10. A closure part in accordance with claim 8 or claim 9,
**characterized in that**
the border of the cup opening (19) is configured for a placement at the frame or the leaf frame.

11. A closure part in accordance with any one of the claims 8 to 10,
**characterized in that**
the adjustment body (15) projects from the cup opening (19).

12. A closure part in accordance with at least one of the claims 8 to 11,
**characterized in that**
the cup-shaped holding part (13) has a flange (25) in the region of the border of the cup opening (19).

13. A closure part in accordance with at least one of the claims 8 to 12,
**characterized in that**
the cup-shaped holding part (13) has a wall thickness of at most 2 mm, preferably of at most 1.5 mm.

## Revendications

1. Procédé de fabrication d'une pièce de fermeture (11) pour un ensemble de ferrure d'une fenêtre, d'une porte ou similaire, dans lequel on fournit une pièce brute surfacique en métal et on la transforme en une pièce de maintien qui définit au moins une portion de maintien (33a, 33b) pour un élément de verrouillage de la fenêtre, de la porte ou similaire, la pièce brute surfacique étant transformée en la pièce de maintien (13) par un processus d'emboutissage profond et la pièce brute surfacique étant mise en forme de pièce de maintien (13) en forme de godet pourvue d'une ouverture de godet (19) unilatérale par le processus d'emboutissage profond,
**caractérisé en ce que**
on insert dans la pièce de maintien (13) un corps d'adaptation (15) en matière plastique, réalisé pour s'appuyer contre un cadre dormant ou un cadre de battant de la fenêtre, de la porte ou similaire.

2. Procédé selon la revendication 1,
**caractérisé en ce que**
lors du processus d'emboutissage profond, on forme une bride (25) qui entoure au moins localement l'ouverture de godet (19).

3. Procédé selon la revendication 1 ou 2,
**caractérisé en ce que**
la pièce de maintien (13) réalisée lors du processus d'emboutissage profond présente un fond (21) au moins sensiblement plat opposé à l'ouverture de godet (19) ainsi que des portions de paroi latérale (23a - d) s'étendant transversalement audit fond, en particulier au moins une nervure de renforcement (27) étant intégré dans le fond (21) lors du processus d'emboutissage profond.

4. Procédé selon l'une au moins des revendications précédentes,
**caractérisé en ce que**
on fournit une pièce brute surfacique qui présente une épaisseur de 2 mm au maximum, de préférence de 1,5 mm au maximum.

5. Procédé selon l'une au moins des revendications précédentes,
**caractérisé en ce que**
on fournit une pièce brute surfacique qui présente au moins une échancrure pour former une ouverture de réception (33a, 33b) pour l'élément de verrouillage.

6. Procédé selon la revendication 5,
**caractérisé en ce que**
lors du processus d'emboutissage profond, on replie au moins localement un rebord de l'échancrure, en particulier vers l'intérieur d'un volume intérieur (17) de la pièce de maintien (13).

7. Procédé selon l'une au moins des revendications précédentes,
**caractérisé en ce que**
après le processus d'emboutissage profond, on découpe dans la pièce de maintien (13) au moins une ouverture de réception (33a, 33b) pour l'élément de verrouillage.

8. Pièce de fermeture (11) pour un ensemble de ferrure d'une fenêtre, d'une porte ou similaire, qui est réalisée pour être fixée à un cadre dormant ou à un cadre de battant de la fenêtre, de la porte ou similaire et qui présente au moins une portion de maintien (33a, 33b) pour un élément de verrouillage de la fenêtre, de la porte ou similaire,
dans laquelle
la portion de maintien (33a, 33b) est réalisée sur une pièce de maintien (13) en forme de godet en métal qui présente une ouverture de godet (19) unilatérale avec un rebord au moins sensiblement fermé,
**caractérisée par**
un corps d'adaptation (15) en matière plastique qui est inséré dans la pièce de maintien (13) en forme de godet et qui est réalisé pour s'appuyer contre le cadre dormant ou le cadre de battant.

9. Pièce de fermeture selon la revendication 8,
**caractérisée en ce que**
la pièce de maintien (13) en forme de godet est réalisée sous forme de pièce emboutie.

10. Pièce de fermeture selon la revendication 8 ou 9,
**caractérisée en ce que**
le rebord de l'ouverture de godet (19) est réalisé pour s'appuyer contre le cadre dormant ou le cadre de battant.

11. Pièce de fermeture selon l'une des revendications 8 à 10,
**caractérisée en ce que**
le corps d'adaptation (15) fait saillie de l'ouverture de godet (19).

12. Pièce de fermeture selon l'une au moins des revendications 8 à 11,
**caractérisée en ce que**
la pièce de maintien (13) en forme de godet présente une bride (25) au niveau du rebord de l'ouverture de godet (19).

13. Pièce de fermeture selon l'une au moins des revendications 8 à 12,
**caractérisée en ce que**
la pièce de maintien (13) en forme de godet présente une épaisseur de paroi de 2 mm au maximum, de préférence de 1,5 mm au maximum.
